# DEMANDE DE BREVET EUROPEEN

(11) **EP 2 206 611 A1**
(43) Date de publication de la demande: **14.07.2010**
(21) Numéro de dépôt: 10305030.8
(22) Date de dépôt: 12.01.2010
(51) Int. Cl.: B44C 7/00, B65H 45/04

(54) **Revêtement mural d'une seule pièce et procédé de pose**

(30) Priorité: 12.01.2009 FR 0950136
(71) Demandeur: Geis, Benoit, 68500 Jungholtz (FR)
(72) Inventeur: Geis, Benoit, 68500 Jungholtz (FR)
(74) Mandataire: Littolff, Denis

(57) **Abrégé**

Revêtement mural constitué d'une feuille (10) de matériau souple d'allure rectangulaire dont la surface prédéterminée est supérieure à la superficie d'un mur d'une pièce d'habitation en vue de le recouvrir en totalité, ladite feuille (10) étant préalablement repliée en lés superposés (1, 2, 3, 4 , 5, 6, 7...) selon une première direction longitudinale par rapport auxdits lés (1, 2, 3, 4, 5, 6, 7...), puis selon une seconde direction transversale perpendiculaire à la première de manière à obtenir une dalle souple multicouche dépliable d'allure rectangulaire.

L'invention concerne également un procédé de pliage et de pose d'un revêtement mural comportant les étapes consistant à encoller le mur à recouvrir ; déplier transversalement la dalle souple; déplier la bande de pose (15) ; retirer les gabarits de pliage (11, 12) s'il y a lieu; appliquer le revêtement en commençant par le haut du lé (7) suivant la bande de pose (15) en positionnant avec une spatule (18) une des lignes repère (16, 17) contre la ligne d'angle (19) du mur avec le plafond et contre le coin supérieur ; maroufler grossièrement ledit lé (7) au contact du mur ; déplier le lé (6) suivant ledit lé (7) au contact du mur et maroufler grossièrement, puis revenir au lé (7) précédent et le maroufler soigneusement pour enlever les bulles d'air ; recommencer l'étape précédente lé par lé (6, 5, 4, 3, 2, 1) jusqu'à couverture totale du mur ; effectuer les coupes des parties non collées du revêtement selon les arêtes des reliefs rencontré.

## Description

La présente invention a trait à un revêtement mural de type papier peint destiné à revêtir une paroi par collage, et constitué d'une feuille de matériau souple d'allure rectangulaire dont la surface est prédéterminée et supérieure à la superficie de ladite paroi en vue de la recouvrir en totalité, sans raccords entre des lés distincts juxtaposés comme c'était le cas jusqu'ici dans la plupart des cas. L'invention concerne également un procédé de pose de ce revêtement mural, ainsi qu'un procédé de pliage ayant pour objectif principal de faciliter ladite pose.

Bien que le papier peint ne soit pas l'unique revêtement auquel s'applique la présente invention, qui concerne en réalité la totalité des revêtements souples que l'on peut appliquer à un mur ou à une paroi, y compris tout type de toiles en matériau synthétique, des tissus, des intissés, des textiles tissés enduits de matière synthétique etc..., l'exemple préférentiel utilisé dans la suite de la description sera, à des fins explicatives, le papier peint.

Actuellement, lorsqu'on envisage de recouvrir une paroi par un papier peint décoratif, celui-ci se présente sous la forme de rouleaux, et la pose du papier sur le mur à revêtir se fait lé par lé jusqu'à ce que la totalité de la surface soit recouverte. Les modalités d'application sont alors les suivantes : on découpe un lé d'une longueur supérieure à la hauteur de la paroi à recouvrir, que l'on encolle et que l'on applique au mur. Lorsque le lé est correctement posé, c'est-à-dire collé à la paroi sans que subsiste de bulles d'air, on recommence la même opération avec le lé suivant, destiné à être collé le long de celui qui est déjà posé. Ces opérations successives, relativement fastidieuses et longues car il faut en particulier que les raccords soient correctement effectués, le sont encore plus lorsque le revêtement comporte des motifs imprimés répétitifs qui doivent être respectés lors du collage des différents lés. Cela implique une mise en correspondance très soigneuse des bords longitudinaux de chaque lé non seulement dans une direction transversale, comme c'est le cas pour des papiers peints de couleur uniforme, mais également dans une direction longitudinale afin de compléter les motifs éventuellement coupés au niveau desdits bords.

La présente invention remédie à ces inconvénients en proposant un revêtement mural constitué d'une seule pièce par mur ou par paroi, qui est conformé à l'avance de telle sorte que la pose en soit rapide et facile même pour des surfaces importantes de parois, par exemple lorsque la hauteur ou la largeur des murs est élevée.

A cet effet, la feuille de matériau souple qui constitue le revêtement mural est **caractérisée en ce qu**'elle est préalablement repliée en lés superposés selon une première direction longitudinale par rapport auxdits lés, puis selon une seconde direction transversale perpendiculaire à la première de manière à obtenir une dalle souple multicouche dépliable d'allure rectangulaire.

Le pliage particulier mis en oeuvre dans le cadre de l'invention permet en pratique à un seul utilisateur d'effectuer la pose de la totalité de la feuille, en une succession d'opérations qui seront expliquées plus en détail ci-après, par dépliage successif de pans de ladite feuille obtenus au cours du pliage initial.

Concrètement, un certain nombre de surfaces prédéterminées seront disponibles commercialement, correspondant par exemple à plusieurs hauteurs classiques de murs ensuite déclinées en différentes longueurs, de manière à ce que l'utilisateur puisse sélectionner la surface de revêtement disponible se rapprochant le plus de la configuration réelle de la paroi à recouvrir.

Selon une possibilité, les lés superposés sont maintenus au contact les uns des autres au moyen d'agrafes ou trombones amovibles ou de points de colle ou de soudure thermique, ou encore par des portions de ruban adhésif double-face disposés après le pliage de chaque lé au niveau de leurs bordures d'extrémité.

Le maintien de chaque lé au contact d'au moins un lé précédemment plié permet de sélectionner la surface sur laquelle l'utilisateur se concentre au moment de la pose, tout en en maintenant la cohésion et la tenue du reste, c'est-à-dire de la surface résiduelle qui n'est pas encore dépliée.

En fait, le pliage peut s'effectuer au moyen d'au moins un gabarit de pliage, soit d'une seule pièce en matériau pliable et de dimensions sensiblement égales à un lé, soit constitué de deux pièces rectangulaires en matériau mince rigide de surface identique, sensiblement égale à la largeur d'un lé par un sous-multiple de sa longueur et disposés aux deux extrémités des lés, formant respectivement un gabarit long et des gabarits courts.

Ces gabarits permettent d'une part un pliage respectant le parallélisme des lés au cours du pliage dans la première direction et - pour les gabarits courts - assurent d'autre part la perpendicularité lors du pliage dans la seconde direction, afin d'aboutir à un objet final de type dalle souple de forme sensiblement parallélépipédique, facilement stockable et manipulable. Typiquement, l'épaisseur de la dalle est de quelques centimètres, au voisinage de 5 cm.

La surface initiale de la feuille est prévue de telle sorte qu'une bande de pose résiduelle de largeur inférieure à un lé subsiste après pliage de la totalité des lés dans la première direction. Cette surface est nécessaire notamment pour pallier les défauts de perpendicularité / verticalité des arêtes séparant les murs entre eux et/ou murs et plafond des pièces dont les parois sont à recouvrir.

Ladite bande de pose peut également être placée au contact des lés déjà pliés par deux agrafes ou trombones amovibles ou par des points de colle ou de soudure thermique, ou encore par du ruban adhésif double-face.

Selon une configuration possible, très utile dans le cadre de l'opération de pose, des lignes repères sont tracées parallèlement et à proximité des bordures d'extrémité au dos de l'avant-dernier lé replié, de sorte qu'elles soient visibles au début de la pose.

Ces lignes permettent en effet le positionnement correct du premier lé appliqué contre la paroi dans le cadre du procédé de pose d'un revêtement mural selon l'invention.

Comme mentionné, tous les matériaux en feuille souples utilisables pour recouvrir une paroi sont concernés par l'invention. Ce matériau peut par exemple être choisi parmi tous types de toiles souples unies, imprimées ou gaufrées, en tissus, ou en papier peint, ou en papier peint intissé, ou en toile intissée, ou en textile tissé enduit de matière synthétique, ou en vinyle plat, ou en vinyle sur envers papier, ou en vinyle expansé, ou en vinyle lourd sur envers papier, ou en velours, ou en paille/paille tressée, ou en mica, ou encore en toile de verre.

Le procédé de pose selon l'invention se caractérise à titre principal en ce qu'il comporte les étapes suivantes :
- encoller le mur à recouvrir ;
- déplier transversalement la dalle souple ;
- déplier la bande de pose ;
- retirer les gabarits de pliage s'il y a lieu ;
- appliquer le revêtement en commençant par le haut du lé suivant la bande de pose en positionnant avec une spatule une des lignes repère contre la ligne d'angle du mur avec le plafond et contre le coin supérieur ;
- maroufler grossièrement ledit lé au contact du mur ;
- déplier le lé suivant au contact du mur et maroufler grossièrement, puis revenir au lé précédent et le maroufler soigneusement pour enlever les bulles d'air ;
- recommencer l'étape précédente lé par lé jusqu'à couverture totale du mur ;
- effectuer les coupes des parties non collées du revêtement selon les arêtes des reliefs rencontré.

Le procédé de l'invention se distingue notamment par le fait qu'il alterne des opérations de dépliage et des opérations de pose / collage, lesquelles se déroulent séquentiellement et permettent *in fine* de couvrir la totalité de la surface d'une paroi de même orientation. L'utilisateur peut démarrer l'application du revêtement à l'extrémité droite ou gauche de la paroi à revêtir en plaçant la bande de pose respectivement sur sa droite ou sur sa gauche.

L'utilité des lignes repères et de la bande de pose apparaît clairement à la lecture des différentes étapes mises en oeuvre au cours de ce procédé.

Elles permettent de garder une certaine réserve de matière à la fois au niveau du plafond, du sol et au niveau du mur adjacent d'orientation différente, s'il y a lieu, et notamment de s'affranchir des problèmes de perpendicularité fréquemment rencontrés dans tous les types d'habitation. Ces lignes repères sont en effet tracées uniquement dans un lé, plus précisément au dos de l'avant-dernier pan replié, qui apparaît - lors de la pose - adjacent à la bande de pose résiduelle mentionnée auparavant.

Selon une possibilité notamment bien utile lorsque la hauteur des murs est élevée, lors de l'application du premier lé à appliquer, le pliage transversal inférieur est maintenu à l'aide des agrafes ou trombones amovibles ou des points de colle ou de soudure thermique, ou encore des portions de ruban adhésif double-face retirés pendant le dépliage de la bande de pose.

Ces agrafes ou points de fixation servent, comme mentionné auparavant, à garder la cohésion et la tenue mécanique des parties du revêtement non encore déplié.

Selon une possibilité, ces agrafes ou trombones amovibles maintenant chaque lé au contact du lé précédemment replié sont retirés manuellement avant dépliage du lé à appliquer au mur.

Selon la nature de ces agrafes, le dépliage effectué manuellement par l'utilisateur aboutit dans la plupart des cas à les faire sauter sans qu'il ne soit nécessaire de passer par l'étape ci-dessus.

Par ailleurs, toujours pour faciliter l'opération de pose, notamment dans le cas d'un mur de surface importante, les lés non encore dépliés pendant le marouflage précis du lé précédemment déplié peuvent être maintenus pliés au contact du mur au moyen d'un outil en forme balai dont l'extrémité libre du manche repose sur le sol et qui est incliné pour que la brosse transversale repose sur les lés pliés sensiblement perpendiculairement aux plis longitudinaux distinguant les différents lés.

Dans cette hypothèse, l'utilisateur peut se concentrer tout à son aise sur le collage précis du dernier lé collé, sans avoir à se préoccuper du comportement mécanique reste du revêtement non encore déplié.

Dans l'hypothèse de la pose d'un matériau avec un motif, ou d'un matériau imprimé comportant un sens de pose, l'utilisateur peut être amené à inverser le pliage si l'application doit se faire en commençant par l'extrémité du mur opposé à celle qui peut naturellement être mise en oeuvre avec le pliage d'usine du produit vendu. Il faut alors naturellement commencer par déplier la dalle souple telle qu'elle se présente après l'achat du produit.

Le procédé de pliage mis en oeuvre pour le revêtement mural de l'invention se caractérise ensuite en ce qu'il comporte les étapes suivantes :
a) disposer la feuille à plat sur une surface plane ;
b) plier la feuille selon une ligne de pliage longitudinale de manière à constituer un lé ;
c) placer au voisinage de chaque extrémité de ladite ligne de pliage au moins une agrafe ou trombone amovible ou au moins un point de colle ou de soudure thermique, ou encore au moins une portion de ruban adhésif double-face pour fixer le lé à une couche précédente ;
d) recommencer l'opération b-c jusqu'à ce qu'il reste une bande de dimension inférieure à un lé ;
e) maintenir ladite bande au contact de l'avant-dernier lé replié à l'aide de deux agrafes ou trombones ou de points de colle ou de soudure thermique, ou encore de portions de ruban adhésif double-face disposés comme les autres ;
f) replier transversalement les deux extrémités du lé multicouche ainsi obtenu au moins une fois jusqu'à obtention d'une dalle multicouche.

Ce procédé de pliage peut notamment être automatisé en usine.

Selon le cas, il peut y avoir une étape de mise en place des gabarits courts de pliage, ou du gabarit long de dimensions sensiblement égales à celle d'un lé, lequel est typiquement prévu en matériau plus rigide que celui du revêtement mural tout en restant pliable à la main, par exemple en carton ondulé.

Dans le cas des gabarits courts, le pliage s'effectue comme suit :
a) disposer la feuille à plat sur une surface plane ;
b) placer des gabarits de pliage court rectangulaires en deux coins opposés de ladite feuille de manière à superposer deux côtés adjacents de chaque gabarit court sur les portions des côtés de la feuille se rejoignant en lesdits coins ;
c) plier la feuille selon la ligne de pliage longitudinale rejoignant un côté de chaque gabarit court de manière à constituer un lé ;
d) recommencer l'opération jusqu'à ce qu'il reste une bande de dimension inférieure à un lé ;
e) placer ladite bande au contact de l'avant-dernier lé ;
f) replier transversalement les deux extrémités du lé multicouche ainsi obtenu au moins une fois le long du côté interne de chaque gabarit court perpendiculaire aux côtés parallèles aux lignes de pliages longitudinales, jusqu'à obtention d'une dalle multicouche sensiblement de la taille d'un gabarit court.

Dans l'hypothèse d'un gabarit long, le pliage s'effectue de la manière suivante :
a') disposer la feuille à plat sur une surface plane ;
b') placer un gabarit de pliage long de manière à le superposer à la feuille au niveau de deux coins adjacents ;
c') plier la feuille selon une ligne de pliage longitudinale le long d'un côté longitudinal du gabarit long de manière à constituer un lé ;
d') recommencer l'opération b' jusqu'à ce qu'il reste une bande de dimension inférieure à un lé ;
e') placer ladite bande au contact de l'avant-dernier lé ;
f') replier transversalement les deux extrémités du lé multicouche ainsi obtenu au moins une fois jusqu'à obtention d'une dalle multicouche.

Des moyens adhésifs additionnels peuvent être prévus lorsqu'il y a utilisation de gabarits, dans les conditions ci-après :
- après les étapes c) /c'), placer au voisinage de chaque extrémité de chaque ligne de pliage longitudinale au moins une agrafe ou trombone amovible ou au moins un point de colle ou de soudure thermique, ou encore au moins une portion de ruban adhésif double-face pour fixer le lé à une couche précédente, puis recommencer l'opération jusqu'à ce qu'il reste une bande de dimension inférieure à un lé ;
- maintenir ladite bande au contact de l'avant-dernier lé replié à l'aide de deux agrafes ou trombones ou de points de colle ou de soudure thermique, ou encore de portions de ruban adhésif double-face disposés comme les autres.

L'invention va à présent être décrite plus en détail, en référence aux figures annexées, pour lesquelles :
- la figure 1 est une vue en élévation d'un revêtement mural selon l'invention déplié, avec une illustration schématique du mode de pliage qui lui est appliqué en utilisant deux gabarits courts ;
- la figure 2 montre le commencement du pliage ;
- la figure 3 représente la dernière étape de pliage longitudinal, c'est-à-dire le pliage de la bande de pose ;
- la figure 4 schématise le pliage transversal ;
- la figure 5 montre le début du dépliage en vue de la pose du revêtement sur une paroi ; et
- la figure 6 schématise les premières étapes de ladite.

En référence à la figure 1, le revêtement mural (10) de l'invention est représenté déplié, en position plane. Il s'agit d'une feuille souple et mince, prévue en un matériau présentant des caractéristiques physiques permettant son pliage, son dépliage puis son collage sur une paroi plane de type mur préalablement préparé à cet effet. Ce matériau peut être du papier, tel que classiquement utilisé pour les papiers peints, un matériau synthétique du type toile polyester incluant les revêtements intissés, un tissu, etc... La surface du revêtement (10) est choisie de sorte qu'elle soit supérieure à la surface de la paroi à recouvrir. Le pliage s'effectue à l'aide de deux gabarits (11, 12) identiques rectangulaires placés dans deux coins opposés de la feuille dans la direction longitudinale de pliage, en l'occurrence la direction qui matérialise la hauteur des parois à recouvrir. Les pliages successifs permettent de délimiter des lés (1, 2, 3, 4, 5, 6, 7...), les gabarits (11, 12) permettant un pliage parallèle du lé N sur le lé N+1. Le pliage peut être manuel, ou automatisé, avec ou sans gabarits.

La figure 2 illustre l'état du revêtement (10) après un premier pliage, qui masque par conséquent les gabarits de pliage (11, 12), pliage dont la tenue par rapport aux lés est assurée par des agrafes (13, 14) du type trombone. Le reste du pliage continue de la même manière, par un processus itératif aboutissant au pliage du lé N sur le lé N+1 et la pose, à chaque fois, d'agrafes (13, 14). En fin de pliage, qui est montré en figure 3, une bande de pose résiduelle (15) subsiste. Cette bande de pose (15), comme on le verra dans la suite, a une fonction particulière au moment de l'application du revêtement sur une paroi verticale.

A ce stade du pliage, des lignes de repères (16, 17) apparaissent, en l'occurrence au dos du lé (6), le chiffre apparaissant étant le lé sur lequel s'effectue le pliage. Comme le montre la figure 3, la bande de pose (15) peut également être placée et maintenue au contact du lé (6) à l'aide des mêmes agrafes (13, 14).

Ensuite, les gabarits de pliage (11, 12), devenus invisibles puisqu'ils sont à l'intérieur des pliages longitudinaux successifs, permettent une succession de pliages transversaux. C'est ce qui est représenté en figure 4. Ainsi, un premier pliage concernant les deux extrémités aboutit en l'espèce à diminuer de moitié la surface de la feuille en cours de pliage, qui subit encore un dernier pliage de manière à lui donner sa forme finale en dalle souple qu'il est ensuite facile d'emballer dans une boîte de forme parallélépipédique.

Pour effectuer la pose, la première étape consiste dès lors en un dépliage, qui est représenté en figure 5 et constitue en réalité l'opération inverse de celle qui apparaît en figure 4, augmentée d'une opération de retrait des gabarits (13, 14). La pose peut alors commencer. Pour se simplifier la tâche, il est possible de ne pas déplier la totalité de la bande, comme cela est par exemple montré dans la partie droite de la figure 5, mais d'utiliser les agrafes (13, 14) pour maintenir le pliage transversal inférieur.

L'utilisateur choisit le sens de la pose, en décidant de commencer l'application du revêtement par la gauche ou par la droite de la paroi à recouvrir. Dans le premier cas, on place la bande de pose à gauche, c'est-à-dire qu'elle dépasse le long du mur adjacent situé à gauche. Dans l'hypothèse d'un départ à droite, on place la bande de pose le long de la paroi adjacente située à droite. La figure 5 montre en fait deux positionnements du produit permettant un départ à gauche et à droite.

La pose peut alors commencer, telle qu'elle est montrée en figure 6.

Dans l'hypothèse représentée, le collage commence par la droite. Dans tous les cas, il est nécessaire de préalablement bien encoller la totalité de la surface du mur à tapisser, par exemple à l'aide d'un rouleau. Il convient également d'encoller soigneusement les angles et bords des plinthes, de préférence avec un pinceau, en utilisant évidemment une colle qui correspond au matériau du revêtement (10) choisi.

Au début de l'application, telle que représentée en figure 6, on se trouve dans la configuration de dépliage simplifié montrée en partie droite de la figure 5.

La pose commence en appliquant le revêtement replié d'abord par le haut, en plaçant la spatule (18) dont l'utilisateur se sert au moment de la pose sur la ligne (17) (voir en figures 5 et 6) qui apparaît dans son intégralité lorsque la bande de pose (15) a été dépliée. L'utilisateur place ladite spatule (18) contre la ligne repère (17) et plaque le revêtement avec la spatule (18) au niveau du coin supérieur du mur, en s'arrangeant pour faire coïncider peu ou prou la ligne de pose (17) avec l'arête supérieure (19) séparant le mur du plafond.

Il défait ensuite le pliage transversal inférieur et maroufle grossièrement l'ensemble du haut vers le bas.

Puis il procède à un premier dépliage longitudinal le long de la paroi à recouvrir, faisant plus précisément pivoter un groupe de lés encore repliés vers sa gauche, qu'il maroufle grossièrement de haut en bas. Il revient ensuite sur le lé désormais individualisé déjà collé au mur à sa droite, pour le maroufler soigneusement en prenant soin de chasser toutes les bulles et en finalisant correctement les angles. A ce stade, c'est le lé (7) qui est soigneusement collé, et le lé (6) qui est appliqué avec les autres selon un marouflage grossier.

La même opération est répétée ensuite successivement, comme cela apparaît dans la dernière partie de la figure 6 : le lé (6) apparaît, et il est marouflé soigneusement après avoir grossièrement marouflé le reste des lés dépliés vers la gauche. Cette étape se répète jusqu'à ce que la totalité de la paroi soit recouverte. Ensuite, on effectue les coupes au niveau des angles, des parois adjacentes (murs, plafonds), en utilisant la spatule (18) et un cutter (non représenté). Les découpes des fenêtres nécessitées par d'autres reliefs ou évidements dans la paroi sont réalisées pendant le déroulement de la pose si nécessaire.

## Revendications

1. Revêtement mural constitué d'une feuille (10) de matériau souple d'allure rectangulaire dont la surface prédéterminée est supérieure à la superficie d'un mur d'une pièce d'habitation en vue de le recouvrir en totalité, **caractérisé en ce que** ladite feuille (10) est préalablement repliée en lés superposés (1, 2, 3, 4 , 5, 6, 7...) selon une première direction longitudinale par rapport auxdits lés (1, 2, 3, 4, 5, 6, 7...), puis selon une seconde direction transversale perpendiculaire à la première de manière à obtenir une dalle souple multicouche dépliable d'allure rectangulaire.

2. Revêtement mural selon la revendication précédente, **caractérisé en ce que** les lés superposés (1, 2, 3, 4, 5, 6, 7...) sont maintenus au contact les uns des autres au moyen d'agrafes ou trombones (13, 14) amovibles ou de points de colle ou de soudure thermique, ou encore de portions de ruban adhésif double-face disposés après le pliage de chaque lé (1, 2, 3, 4 , 5, 6, 7...) au niveau de leurs bordures d'extrémité.

3. Revêtement mural selon l'une des revendications précédentes, **caractérisé en ce que** les plis sont réalisés au moyen d'au moins un gabarit de pliage (11, 12), soit d'une seule pièce en matériau pliable et de dimensions sensiblement égales à un lé, soit constitué de deux pièces rectangulaires en matériau mince rigide de surface identique, sensiblement égale à la largeur d'un lé (1, 2, 3, 4, 5, 6, 7...) par un sous-multiple de sa longueur, formant respectivement un gabarit long et des gabarits courts.

4. Revêtement mural selon l'une des revendications précédentes, **caractérisé en ce qu'**une bande de pose (15) résiduelle de largeur inférieure à un lé (1, 2, 3, 4, 5, 6, 7...) subsiste après pliage de la totalité des lés (1, 2, 3, 4, 5, 6, 7...) dans la première direction.

5. Revêtement mural selon la revendication précédente,
**caractérisé en ce que** ladite bande (15) est placée au contact des lés (1, 2, 3, 4, 5, 6, 7...) pliés par deux agrafes ou trombones (13, 14) amovibles ou par des points de colle ou de soudure thermique, ou encore par du ruban adhésif double-face.

6. Revêtement mural selon l'une des revendications précédentes, **caractérisé en ce que** des lignes repère (16, 17) sont tracées parallèlement et à proximité des bordures d'extrémité au dos de l'avant-dernier lé (6) replié.

7. Revêtement mural selon l'une des revendications précédentes, **caractérisé en ce que** le matériau souple est choisi parmi tous types de toiles souples unies, imprimées ou gaufrées, en tissus, ou en papier peint, ou en papier peint intissé, ou en toile intissée, ou en textile tissé enduit de matière synthétique, ou en vinyle plat, ou en vinyle sur envers papier, ou en vinyle expansé, ou en vinyle lourd sur envers papier, ou en velours, ou en paille/paille tressée, ou en mica, ou encore en toile de verre.

8. Procédé de pose d'un revêtement mural selon les revendications précédentes, **caractérisé en ce qu'**il comporte les étapes suivantes :
- encoller le mur à recouvrir ;
- déplier transversalement la dalle souple ;
- déplier la bande de pose (15) ;
- retirer les gabarits de pliage (11, 12) s'il y a lieu;
- appliquer le revêtement en commençant par le haut du lé (7) suivant la bande de pose (15) en positionnant avec une spatule (18) une des lignes repère (16, 17) contre la ligne d'angle (19) du mur avec le plafond et contre le coin supérieur ;
- maroufler grossièrement ledit lé (7) au contact du mur ;
- déplier le lé (6) suivant ledit lé (7) au contact du mur et maroufler grossièrement, puis revenir au lé (7) précédent et le maroufler soigneusement pour enlever les bulles d'air ;
- recommencer l'étape précédente lé par lé (6, 5, 4, 3, 2, 1) jusqu'à couverture totale du mur ;
- effectuer les coupes des parties non collées du revêtement selon les arêtes des reliefs rencontré.

9. Procédé de pose d'un revêtement mural selon la revendication précédente, **caractérisé en ce que**, lors de l'application du premier lé (7), le pliage transversal inférieur est maintenu à l'aide des agrafes ou trombones (13, 14) amovibles ou de points de colle ou de soudure thermique, ou encore de portions de ruban adhésif double-face retirés pendant le dépliage de la bande de pose (15).

10. Procédé de pose d'un revêtement mural selon l'une des revendications 8 et 9, **caractérisé en ce que** les agrafes ou trombones (13, 14) amovibles maintenant chaque lé (1, 2, 3, 4 , 5, 6, 7...) au contact du lé (1, 2, 3, 4 , 5, 6...) précédemment replié sont retirés manuellement avant dépliage du lé (6, 5, 4, 3, 2, 1) à coller au mur.

11. Procédé de pose d'un revêtement mural selon les revendications 8 à 10, **caractérisé en ce que** les lés (6, 5, 4, 3, 2, 1) non encore dépliés pendant le marouflage précis du lé (7, 6 , 5, 4, 3, 2, 1) sont maintenus pliés au contact du mur au moyen d'un outil en forme balai dont l'extrémité libre du manche repose sur le sol et qui est incliné pour que la brosse transversale repose sur les lés pliés (6, 5, 4, 3, 2, 1) sensiblement perpendiculairement aux plis longitudinaux distinguant les différents lés (1, 2, 3, 4 , 5, 6, 7...).

12. Procédé de pliage d'un revêtement mural selon les revendications 1 à 6, **caractérisé en ce qu'**il comporte les étapes suivantes :
a) disposer la feuille (10) à plat sur une surface plane ;
b) plier la feuille (10) selon une ligne de pliage longitudinale de manière à constituer un lé (1) ;
c) placer au voisinage de chaque extrémité de ladite ligne de pliage au moins une agrafe ou trombone (13, 14) amovible ou au moins un point de colle ou de soudure thermique, ou encore au moins une portion de ruban adhésif double-face pour fixer le lé (1) à une couche précédente ;
d) recommencer l'opération b-c jusqu'à ce qu'il reste une bande (15) de dimension inférieure à un lé (1, 2, 3, 4 , 5, 6, 7...) ;
e) maintenir ladite bande (15) au contact de l'avant-dernier lé (6) replié à l'aide de deux agrafes ou trombones (13, 14) ou de points de colle ou de soudure thermique, ou encore de portions de ruban adhésif double-face disposés comme les autres ;
f) replier transversalement les deux extrémités du lé multicouche ainsi obtenu au moins une fois jusqu'à obtention d'une dalle multicouche.

13. Procédé de pliage d'un revêtement mural selon les revendications 1 à 6, **caractérisé en ce qu'**il comporte les étapes suivantes :
a) disposer la feuille (10) à plat sur une surface plane ;
b) placer des gabarits de pliage court (11, 12) rectangulaires en deux coins opposés de ladite feuille (10) de manière à superposer deux côtés adjacents de chaque gabarit court (11, 12) sur les portions des côtés de la feuille (10) se rejoignant en lesdits coins ;
c) plier la feuille (10) selon la ligne de pliage longitudinale rejoignant un côté de chaque gabarit court (11, 12), de manière à constituer un lé (1) ;
d) recommencer l'opération jusqu'à ce qu'il reste une bande (15) de dimension inférieure à un lé (1, 2, 3, 4, 5, 6, 7...);
e) placer ladite bande (15) au contact de l'avant-dernier lé ;
f) replier transversalement les deux extrémités du lé multicouche ainsi obtenu au moins une fois le long du côté interne de chaque gabarit (11, 12) court perpendiculaire aux côtés parallèles aux lignes de pliages longitudinales, jusqu'à obtention d'une dalle multicouche sensiblement de la taille d'un gabarit court.

14. Procédé de pliage d'un revêtement mural selon les revendications 1 à 6, **caractérisé en ce qu'**il comporte les étapes suivantes :
a') disposer la feuille à plat sur une surface plane ;
b') placer un gabarit de pliage long de manière à le superposer à la feuille au niveau de deux coins adjacents ;
c') plier la feuille selon une ligne de pliage longitudinale le long d'un côté longitudinal du gabarit long de manière à constituer un lé ;
d') recommencer l'opération b' jusqu'à ce qu'il reste une bande de dimension inférieure à un lé ;
e') placer ladite bande au contact de l'avant-dernier lé ;
f') replier transversalement les deux extrémités du lé multicouche ainsi obtenu au moins une fois jusqu'à obtention d'une dalle multicouche.

15. Procédé de pliage d'un revêtement mural selon les revendications 13 et 14, **caractérisé en ce qu'**il comporte les étapes suivantes :
- après les étapes c) / c'), placer au voisinage de chaque extrémité de chaque ligne de pliage longitudinale au moins une agrafe ou trombone (13, 14) amovible ou au moins un point de colle ou de soudure thermique, ou encore au moins une portion de ruban adhésif double-face pour fixer le lé (1) à une couche précédente, puis recommencer l'opération jusqu'à ce qu'il reste une bande (15) de dimension inférieure à un lé (1, 2, 3, 4 , 5, 6, 7...);
- maintenir ladite bande (15) au contact de l'avant-dernier lé (6) replié à l'aide de deux agrafes ou trombones (13, 14) ou de points de colle ou de soudure thermique, ou encore de portions de ruban adhésif double-face disposés comme les autres.
